# EUROPÄISCHE PATENTSCHRIFT

(11) **EP 0 080 646 B1**
(45) Veröffentlichungstag und Bekanntmachung des Hinweises auf die Patenterteilung: **16.10.1985**
(21) Anmeldenummer: 82110556.6
(22) Anmeldetag: 16.11.1982
(51) Int. Cl.: H01R 9/24, H01H 50/14

(54) **Fassung für ein Miniaturrelais**
Base for a miniature relay
Socle pour un relais miniature

(30) Priorität: 02.12.1981 DE 3147674
(43) Veröffentlichungstag der Anmeldung: 08.06.1983
(73) Patentinhaber: Karl Lumberg GmbH & Co., D-58579 Schalksmühle (DE)
(72) Erfinder: Fuchs, Helmut, D-5884 Halver/Westf. (DE)
(74) Vertreter: Sonnet, Bernd, Dipl.-Ing.

## Beschreibung

Die Erfindung betrifft eine Fassung für ein Miniaturrelais, mit einem Isolierstoffkörper und darin eingebetteten Steuerstrom- und Schaltstrom-Kontakten einerseits zur Verbindung der Steuerstrom-Anschlussstifte des Relais mit einer Leiterplatte und andererseits zum Anschluss der Schaltstrom-Anschlussstifte des Relais.

Für Miniaturrelais zur Verwendung auf einer gedruckten Leiterplatte sind Steckfassungen bekannt, in die Kontakte eingebettet sind, die mit jeweils einen stiftförmigen Füsschen aus dem Isolierstoffkörper heraustreten und die am anderen Ende Steckaufnahmen für die Anschlussstifte des Relais besitzen. Die Lötfüsschen werden sämtlich mit entsprechenden Leiterbahnen der Leiterplatte verlötet, wie dies allgemein mit Lötfüssen elektronischer Bauteile geschieht. Wegen der genormten Abmessungen der Miniaturrelais und des Rastermasses des Stiftabstandes sind derartige Fassungen nur für Miniaturrelais geeignet und bestimmt, bei denen der Steuerstrom und auch der Schaltstrom gering ist, während bei hohen Schaltströmen die elektrische Sicherheit der Schaltung nicht mehr gewährleistet ist, insbesondere aufgrund der nicht mehr einhaltbaren Mindestabstände für die Kriech- und Luftstrecken.

Um an einer Leiterplatte auch Miniaturrelais mit Schaltstrom von bis zu 16 A betreiben zu können, hat man sich bislang mit einer den Sicherheitsanforderungen ebenfalls nicht genügenden Sonderanordnung beholfen. Dabei hat man am Rand der Leiterplatte eine Anschlussklemme zur Befestigung der elektrischen Leiter angeordnet und die Anschlussklemmen über breite Leiterbahnen mit der Fassung für das Miniaturrelais verbunden. Hierzu hat man auch Leiterplatten mit Doppelkaschierungen benutzt, um die unterschiedlich starken Ströme räumlich voneinander zu trennen. Dass diese Hilfslösung, abgesehen davon, dass sie den Sicherheitsanforderungen nicht entspricht, in hohem Masse nachteilig ist, versteht sich von selbst.

Der Erfindung liegt die Aufgabe zugrunde, eine Fassung für ein Miniaturrelais verfügbar zu machen, welches im Aufbau einfach, in der Handhabung problemlos und für hohe Schaltströme (bis 16 Ampere) bei voller Einhaltung aller elektrischer Sicherheitsbestimmungen, verwendbar ist.

Nach der Erfindung wird diese Aufgabe dadurch gelöst, dass dem Isolierstoffkörper eine besondere Kammeranordnung zugeordnet ist, in der Steck-oder Schraub-Anschlussklemmen für den Schaltstrom führende Kabel oder Steckervorgesehen sind und die durch metallische Brücken innerhalb des Isolierkörpers mit den Schaltstrom-Kontakten verbunden sind.

Dadurch wird sichergestellt, dass zur Leitung des hohen elektrischen Stromes zwischen den Kabeln und den Kontaktstiften des Miniaturrelais lediglich innerhalb der Fassung angeordnete Metallteile dienen, während die Kaschierung der Leiterbahn nur noch die niedrigen Ströme zu führen hat. Damit ist die elektrische Sicherheit insbesondere dadurch gewährleistet, dass der Isolierstoffkörper selbst die hohen Ströme von den niedrigen des Ansteuerstromkreises wirksam isoliert und für die Einhaltung der erforderlichen Luft- und Kriechstrecken sorgt. Insbesondere, wenn die Wände der besonderen Kammer stoffschlüssig mit Wänden des Isolierstoffkörpers verbunden sind, die Kammer mithin als Erweiterung des Isolierstoffkörpers ausgebildet ist, ergibt sich ein einstückiges und mithin einteilig zu handhabbares Bauteil für die Fassung, welches vollständig vorgefertigt leicht zu handhaben ist.

Die erwähnten Brücken können einstückige Bestandteile der Kontakte und darüber hinaus einstükkige Bestandteile der Anschlussklemmen sein. Man gelangt im Idealfall dazu, dass die Brücken an einem Ende die Anschlussklemme und am anderen Ende die Kontaktaufnahmen für die Anschlussstifte des Miniaturrelais in einstückiger Weise bereitstellen.

Bei Verwendung einer Klotzklemme ist es von Vorteil, wenn die Brücke eine Einlege-oder Einrastlasche zur Verbindung mit dem Klotz einer als Klotzklemme ausgebildeten Schraub-Anschlussklemme aufweist. Bei der Montage der Fassung können die gegebenenfalls die Kontakte selbst aufweisende Brücken auf einfache Weise mit der Klotzklemme verbunden werden.

Von weiterem Vorteil ist eine Ausgestaltung, die dadurch gekennzeichnet ist, dass die besondere Kammeranordnung mindestens eine seitlich offene Tasche aufweist, von deren Öffnungsseite her die Kontakte und die Klemmen einsteckbar sind.

Die besondere Kammeranordnung ist vorzugsweise an einer Schmallängsseite der Fassung angeordnet, was namentlich den Vorteil der kürzesten Verbindung zwischen den die Kontaktstifte des Relais aufnehmenden Kontakten und den Anschlussklemmen besitzt.

Zur sicheren Festlegung auf einer Leiterplatte kann der Isolierstoffkörper in einem den Steuerstrom-Kontakten abgelegenen Bereich mit elektrisch funktionslosen Lötstützfüssen versehen sein, zumal sich die neue Fassung von der bekannten Fassung dadurch unterscheidet, dass lediglich noch die Steuerstromkontakte über Lötfüsschen verfügen, während die Schaltstromkontakte vollständig im Isolierstoffkörper der Fassung integriert sind.

Die Erfindung wird nachfolgend anhand zweier in den Zeichnungen dargestellter Ausführungsbeispiele näher erläutert. In den Zeichnungen zeigen:
Fig. 1 eine Aufsicht auf eine mit einer Steckanschlussklemme versehenen Fassung,
Fig. 2 einen Querschnitt gemäss Schnittlinie 11-11 in Fig. 1,
Fig. 3 eine im Teilschnitt wiedergegebene Ansicht in Richtung des Pfeiles 111 in Fig. 1,
Fig. 4 einen Teil-Querschnitt gemäss Schnittlinie IV-IV in Fig. 3.

Die Fig. 5 bis 8 zeigen in gleicher Darstellung entsprechend den Fig. 1 bis 4 eine Fassung mit einer Schraub-Anschlussklemme.

Die Fassung besitzt einen Isolierstoffkörper 10 aus Kunststoff von in der Aufsicht etwa L-förmiger Gestalt mit einem langen Schenkel 11 und einem kürzeren Schenkel 12, der an einer Längsseite 13 des ersten Schenkels 11 angeordnet ist. Die Deckseite 14 der Isolierstoffkörperschenkels 11 ist mit je paarweise angeordneten Einstecköffnungen 15 bis 18 versehen, die zum Einführen der Relais-Kontaktstifte dienen. Die Einstecköffnungen 15 sind dabei dem Ansteuerstromkreis des Relais zugeordnet und die Einstecköffnungspaare 16 bis 18 dem Schaltstromkreis, wobei z.B. einem Wechselkontakt die Einstecköffnungen 17, einem Schliesskontakt die Einstecköffnungen 17 und einem Öffnerkontakt die Einstecköffnungen 18 zugeordnet sein kann.

Im Bereich jeder Einstecköffnung 15 befindet sich ein Kontakt bzw. eine Kontaktfeder 19 im Isolierstoffgehäuse 10 eingebettet, die eine Kontaktstiftaufnahme 20 sowie am anderen Ende einen aus dem Isolierstoffkörper 10 heraustretenden Lötfuss 21 zur Verbindung mit einer Leiterplatte aufweist. Damit dient der Kontakt der elektrischen Verbindung der Leiterbahn, an der der Lötfuss 21 befestigt wird, mit dem betreffenden Kontaktstift des - nicht dargestellten - Miniaturrelais.

Ausser den beiden Lötfüsschen 21 der Kontakte 19 treten aus dem Isolierstoffkörper 10 der erfindungsgemässen Fassung keine weiteren zur Stromführung bestimmten Metallteile aus. Die mit 22 bezeichneten Lötstützfüsschen, die im den Kontakten 19 abgelegenen Bereich des Isolierstoffkörpers 10 von der Unterseite her in diesen eingesteckt sind, sind elektrisch funktionslos und dienen nur der zusätzlichen Fixierung auf der Leiterplatte. Beim Ausführungsbeispiel stehen die Lötstützfüsschen 22 über einen Steg 23 miteinander in stoffschlüssiger Verbindung, wodurch sie gemeinsam handhabbar und leichter in den Isolierstoffkörper 10 einsetzbar sind.

Der kleinere L-Schenkel 12 des Isolierstoffkörpers 10 ist an den Hauptschenkel 1 als besondere Kammeranordnung seitlich angesetzt und besitzt drei zur Seite hin offene Kammerhohlräume 24 bis 26. Jede dieser Kammern 24, 25, 26 liegt in Verlängerung einer im Hauptschenkel 11 befindlichen und den Öffnungen 16 bzw. 17 bzw. 18 zugeordneten Kammer (z.B. die Kammer 27). Jede der Kammern (z.B. 27) im Hauptschenkel 11 nimmt einen Doppelkontakt 28 mit zwei Kontaktstiftaufnahmen 29 für die zugehörigen Relaiskontaktstifte auf.

In jeder der Kammern 24 bis 26 befindet sich beim Ausführungsbeispiel nach den Fig. 1 bis 4 eine Steckanschlussklemme 30 mit Zungen 31, auf die in üblicher Weise z.B. an den Enden von den hohen Strom führenden Kabeln angeklemmte Kabelschuhe aufgeschoben werden können. Der Steckanschluss 30 ist mit dem Doppelkontakt 28 einstückig durch eine Brücke 32 stromleitend verbunden. Somit kann der jeweils einstückige Kontaktsatz 28/29/30/32 von der offenen Aussenseite 33 einer jeden Kammer (z.B. 24) in die Kammeranordnung 24, 27 eingesteckt werden. Durch Press- oder Klemmsitz kann ohne besondere Befestigungsmittel die unverlierbare Halterung dieses Kontaktsatzes im Isolierstoffkörper 10 erreicht werden.

Die Fassung des zweiten Ausführungsbeispiels nach den Fig. 5 bis 8 unterscheidet sich von dem ersten nach Fig. 1 bis 4 im wesentlichen dadurch, dass,hier anstelle des Steckanschlusses 30 eine Schraubanschlussklemme 40 zum Anschluss der den hohen Strom führenden Kabel besitzt. Die Schraubanschlussklemme 40 ist ebenfalls in einem kürzeren L-Schenkel 12 seitlich neben dem Hauptschenkel 11 des Isolierstoffkörpers 10 und werkstoffeinheitlich mit diesem verbunden vorgesehen. Die Schraubanschlussklemme 40 ist als Klotzklemme üblicher Bauart ausgebildet und weist in bekannter Weise einen Klemmenklotz 41, einen Drahtschutz 42 sowie eine Klemmschraube 43 auf. Die Brücke 44 zur leitenden Verbindung der Schraubanschlussklemme 40 und dem Doppelkontakt 28 ist hier als Einlegelasche ausgebildet. Sie besitzt eine krallenförmige 180°-Kröpfung 46 zum Umgreifen der nach aussen gerichteten Bodenseitenkante 45 des Klemmenklotzes 41 sowie an der anderen Bodenseitenkante 47 eine aus dem Streifen der Brücke 44 herausgeprägte Federzunge 48. Damit kann die Brücke 44 mit dem Klemmenklotz 41 unverlierbar verrastet werden.

Mit dem Boden des Isolierstoffkörpers 10 auf eine Leiterplatte aufgesetzt und über die Lötfüsse 21 bzw. 22 auf der Leiterplatte elektrisch sowie mechanisch verbunden, ist der Anschluss der den Leistungsstrom führenden Zuleitungen über die Steckanschlussklemme 30 oder die Schraubanschlussklemme 40 auf leichte Weise möglich, wobei - wie ersichtlich - alle die hohen Schaltströme führenden Metallteile vollständig innerhalb des Isolierstoffkörpers, von diesem umkapselt, aufgenommen sind. Somit sind auch die notwendigen Kriech-und Luftstrecken zwischen den Leiterbahnen und den die hohen Schaltströme führenden Teilen eingehalten. Wie weiterhin ersichtlich ist, kann der Isolierstoffkörper 10 in einfacher Weise als einstückiger Spritzgiessartikel aus Kunststoff hergestellt werden.

Die Zeichnungen veranschaulichen die Miniaturrelais-Fassung etwa im Massstab von 4 : 1.

## Patentansprüche

1. Fassung für ein Miniaturrelais, mit einem Isolierstoffkörper (10) und darin eingebetteten Steuerstrom- (15) und Schaltstrom-Kontakten (16-18) einerseits zur Verbindung der Steuerstrom-Anschlussstifte des Relais mit einer Leiterplatte und andererseits zum Anschluss der Schaltstrom-Anschlussstifte des Relais, dadurch gekennzeichnet, dass dem Isolierstoffkörper (10) eine besondere Kammeranordnung (24, 25, 26) zugeordnet ist, in der Steck- oder Schraub-Anschlussklemmen (30; 40) für den Schaltstrom führende Kabel oder Stecker vorgesehen sind und die durch metallische Brücken (32; 44) innerhalb des Isolierkörpers (10) mit den Schaltstrom-Kontakten (28) verbunden sind.

2. Fassung nach Anspruch 1, dadurch gekennzeichnet, dass die Brücken (32; 44) einstückige Bestandteile der Kontakte (28) sind.

3. Fassung nach Anspruch 1 oder 2, dadurch gekennzeichnet, dass die Brücken (32) einstückige Bestandteile der Anschlussklemmen (30) sind.

4. Fassung nach Anspruch 1 oder Anspruch 2, dadurch gekennzeichnet, dass die Bücke (44) eine Einlege- bzw. Einrastlasche (46-48) zur Verbindung mit dem Klotz (41) einer als Klotzklemme ausgebildeten Schraub-Anschlussklemme (40) aufweist.

5. Fassung nach Anspruch 1 oder einem der folgenden, dadurch gekennzeichnet, dass die besondere Kammeranordnung (24, 25, 26) mindestens eine seitlich offene Tasche aufweist, von deren Öffnungsseite her die Kontakte (28) und die Klemmen (30; 40) einsteckbar sind.

6. Fassung nach Anspruch 1 oder 5, dadurch gekennzeichnet, dass die Wände der besonderen Kammeranordnung (24, 25, 26) stoffschlüssig mit Wänden des Isolierstoffkörpers (10) verbunden sind.

7. Fassung nach Anspruch 5 oder 6, dadurch gekennzeichnet, dass die besondere Kammeranordnung (24, 25, 26) an einer Schmallängsseite (13) des Isolierstoffkörpers (10) angeordnet ist.

8. Fassung nach Anspruch 1 oder einem der folgenden, dadurch gekennzeichnet, dass der Isolierstoffkörper (10) in einem den Steuerstrom-Kontakten (19) abgelegenen Bereich mit elektrisch funktionslosen Lötstützfüssen (22) versehen ist.

## Claims

1. A mounting for a miniature relay with a body (10) of insulating material and with control current (15) and switching current (16-18) contacts embedded therein, on one hand for the connection of the control current connection pins of the relay with a printed circuit board and on the other hand for the connection of the switching current connection pins of the relay, characterised in that the insulating material body (10) is associated with a special chamber arrangement (24, 25, 26) in which plug-in or screw- type connection terminals (30, 40) for the cable or plug supplying the switching current are provided, which are connected by metal bridges (32, 44) with the switching current contacts (28) within the insulating body (10).

2. A mounting as claimed in claim 1, characterised in that the bridges (32, 44) are formed as rigid components of the contacts (28).

3. A mounting as claimed in claim 1 or 2, characterised in that the bridges (32) are formed as rigid components of the connection terminals (30).

4. A mounting as claimed in claim 1 or 2, characterised in that the bridge (44) comprises a slide-in orsnap-on (46/48) for connection with the plate (41) of a screw-in connection terminal (40) formed as a plate terminal.

5. A mounting as claimed in claim 1 or one of the following claims, characterised in that the special chamber arrangement (24, 25, 26) comprises at least one laterally open pocket from the open side of which the contacts (28) and the terminals (30, 40) may be plugged in.

6. A mounting as claimed in claim 1 or 5, characterised in that the walls of the special chamber arrangement (24, 25, 26) are positively connected with the material of the walls of the insulating material body (10).

7. A mounting as claimed in claim 5 or 6, characterised in that the special chamber arrangement (24, 25, 26) is disposed on a narrow longitudinal side (13) of the insulating material body (10).

8. A mounting as claimed in claim 1 or one of the following claims, characterised in that the insulating material body (10) is provided in an area remote from the control current contacts (19) with electrically inoperative solder support feet (22).

## Revendications

1. Monture pour relais miniature, comportant un corps en matière isolante (10) et des contacts de courant de commande (15) et de courant de manoeuvre (16 à 18) enrobés dans celui-ci, d'une part pour la liaison des broches de connexion de courant de commande du relais à une plaque conductrice et d'autre part pour le branchement des broches de connexion de courant de manoeuvre du relais, caractérisée par le fait qu'au corps en matière isolante (10) est adjointe une disposition spéciale de chambre (24, 25, 26) dans laquelle sont prévues des bornes de connexion à enfichage ou à vis (30; 40) destinées à des câbles ou fiches conduisant le courant de manoeuvre et qui sont reliées aux contacts (28) de courant de manoeuvre par des ponts métalliques (32; 44) à l'intérieur du corps isolants (10).

2. Monture selon la revendication 1, caractérisée par le fait que les ponts (32; 44) sont des éléments faisant corps avec les contacts (28).

3. Monture selon la revendication 1 ou 2, caractérisée par le fait que les ponts (32) sont des éléments faisant corps avec les bornes de connexion (30).

4. Monture selon la revendication 1 ou 2, caractérisée par le fait que le pont (44) présente une patte d'insertion ou d'arrêt (46/48) pour la liaison avec le bloc (41) d'une borne de connexion à vis (40) conçue sous forme de borne à bloc.

5. Monture selon la revendication 1 ou l'une des suivantes, caractérisée par le fait que la disposition spéciale de chambre (24, 25, 26) présente au moins un logement ouvert latéralement par le côté d'ouverture duquel les contacts (28) et les bornes (30; 40) peuvent être insérées.

6. Monture selon la revendication 1 ou 5, caractérisée par le fait que les parois de la disposition spéciale de chambre (24, 25, 26) viennent de matière avec des parois du corps (10) en matière isolante.

7. Monture selon la revendication 5 ou 6, caractérisée par le fait que la disposition particulière de chambre (24, 25, 26) est placée sur un petit côté longitudinal (13) du corps (10) en matière isolante.

8. Monture selon la revendication 1 ou l'une des suivantes, caractérisée par le fait que le corps (10) en matière isolante est muni, dans une région éloignée des contacts (19) de courant de commande, de pieds de soutien brasés (22) électriquement sans fonction.
